# EUROPÄISCHE PATENTSCHRIFT

(11) **EP 0 070 428 B1**
(45) Veröffentlichungstag und Bekanntmachung des Hinweises auf die Patenterteilung: **25.11.1987**
(21) Anmeldenummer: 82105812.0
(22) Anmeldetag: 30.06.1982
(51) Int. Cl.: H01Q 15/16, H01Q 1/08

(54) **Vorrichtung zur Verbindung und Führung der einzelnen Faltelemente eines faltbaren starren Antennenreflektors**
Device for connecting and guiding the separate folding elements of a foldable antenna reflector
Dispositif de liaison et de guidage pour les éléments pliables d'un réflecteur d'antenne pliable

(30) Priorität: 22.07.1981 DE 3128926
(43) Veröffentlichungstag der Anmeldung: 26.01.1983
(73) Patentinhaber: DORNIER SYSTEM GmbH, D-7990 Friedrichshafen 1 (DE)
(72) Erfinder: Westphal, Manfred, D-7775 Bermatingen (DE)
(74) Vertreter: Landsmann, Ralf, Dipl.-Ing.

## Beschreibung

Die Erfindung betrifft einen faltbaren konkav gekrümmten Antennenreflektor aus starren Segmenten mit einem Zentralpanel, an dem über Zweiachsgelenke die Segmente derartig angeordnet sind, daß im gefalteten Zustand des Reflektors die einzelnen Segmente senkrecht auf dem Zentralpanel und in der Draufsicht auf das Zentralpanel schräg von dessen Peripherie zu dessen Mitte ausgerichtet sind, wobei die äußeren Enden der Segmente gelenkig miteinender verbunden sind.

Die Entwicklung in der Raumfahrt führt zu immer leistungsfähigeren Antennensystemen hin, wobei diesen eine zentrale Bedeutung zukommt, wie beispielsweise in den Bereichen Kommunikation, Navigation, Fernerkundung und Energieübertragung.

Diese steigenden Anforderungen führen zu Antennen mit höherer Konturgenauigkeit und größerem Durchmesser. Durch die Verwendung von kohlenstoffaserverstärktem Kunststoff (CFK) und starren Reflektorschalen konnte die Konturgenauigkeit zwar stark verbessert werden, jedoch sind der Größe der Antennen aufgrund der vorhandenen Raumtransport-Systeme, wie Ariane und Shuttle, gewisse Grenzen gesetzt, welche primär durch die Größe des zur Verfügung stehenden Nutzlastraumes bestimmt sind. Diese Grenzen sind nur überschreitbar, wenn die Antennen während des Transports gefaltet sind und erst im Orbit entfaltet werden. Hierzu gibt es prinzipiell zwei Alternativen, den Netzreflektor und den aus faltbaren Segmenten zusammengesetzten starren Reflektor, wobei der Netzreflektor wegen der hohen Genauigkeitsanforderungen hier außer Betracht bleibt.

Für die aus faltbaren Segmenten bestehenden starren Reflektoren sind verschiedene Konfigurationen bekannt, wie z. B. der in der US-PS-31 74 397 beschriebene faltbare Antennenreflektor. Dieser Reflektor weist im gefalteten Zustand ausgerichtete Segmente und am äußeren Ende der Segmente Verbindungsglieder auf, die durch auf der Rückseite der Segmente angeordnete Verstrebungen miteinander verbunden sind. Die Arme dieser Verstrebungen sind durch Bolzen miteinander gelenkig verbunden und mittels über an abgewinkelten Halteteilen angeordneten Rollen geführten flexiblen Seilen scherenartig auseinanderziehbar, wodurch die einzelnen Segmente in die Reflektorstellung gebracht werden. Nachteilig ist dabei, daß zur Entfaltung der Segmente ein relativ großer konstruktiver Aufwand (Verstrebungen, Bolzen, Rollen, Seile u. a.) notwendig ist, der sich neben verlorenem Stauvolumen und eventuell auftretenden mechanischen Schwierigkeiten beim Betätigen der einzelnen Elemente, insbesondere gewichtsmäßig, auf den Satelliten erheblich auswirkt.

Andere bekannte Konfigurationen von starren Antennen mit faltbaren Segmenten sind z. B. die von der Fa. Thomson Ramo Willdridge (TRW) entwickelten; sie sind in den Veröffentlichungen NASA Conference Publication 2118 "Large Space Systems Technology" - -1979,7.-8.11.1979, Seite 38 bis 41 und LSST ist Annual Development Review "Advanced Sunflower Antenna" Concept Development 7.-8.11.1979, Seite 34 bis 58 beschrieben.

Nachteilig ist hierbei zum einen, daß eine relativ große Anzahl von faltbaren Segmenten und zugehörigen Gelenken benötigt wird, um einen ausreichend großen Antennendurchmesser zu erhalten und zum anderen, daß die einzelnen Segmente nur an ihren Fußenden am Zentralpanel befestigt bzw. gehalten sind. Durch diese einseitige Halterung ist eine genaue Endlage der einzelnen Segmente nach ihrer Entfaltung nicht gewährleistet, da sich die einzelnen Segmente in den Halterungen am Zentralpanel durch verschieden geartete Zustände zueinander verändern können. Auch besteht die Gefahr, daß sich die Segmente während des Entfaltvorgangs gegeneinander stören oder behindern (z. B. durch Reibung der Segmentblätter, Summierung der Lagertoleranzen u. a.) und dadurch eine Deformierung der Segmentblätter oder Blockierung des Entfaltens hervorgerufen wird.

Davon ausgehend ist es Aufgabe der Erfindung, eine Vorrichtung zu schaffen, mit der die einzelnen Segmente miteinander verbunden sind, derart, daß die Segmente während des Entfaltvorganges und in ihrer Endlage bzw. Endstellung miteinander verbunden und fixiert sind, um dadurch die Konturgenauigkeit und Formstabilität des Antennenreflektors und den Verriegelungsaufwand der einzelnen Segmente zu optimieren.

Zur Lösung der gestellten Aufgabe sind erfindungsgemäß die kennzeichnenden Merkmale von Anspruch 1 vorgesehen. Eine vorteilhafte Weiterbildung ergibt sich aus dem Unteranspruch.

Der Vorteil der Erfindung besteht darin, daß die einzelnen Segmente durch wenigstens einen jeweils an ihren äußeren Enden angelenkten Verbindungsstab miteinander verbunden sind. Dadurch werden die Faltsegmente in den Zwischenstellungen während des Entfaltens definiert geführt und in ihrer Endlage bzw. Endstellung fixiert. Die Fixierung kann dabei durch den bzw. die Verbindungsstäbe selbst oder durch ein oder mehrere an sich bekannte zusätzliche Mittel erfolgen (z. B. Anschläge und Rasten). Die Position und Länge des bzw. der Verbindungsstäbe, sowie die Lage ihrer Anlenkungen bzw. Anschlusspunkte an den Enden der Faltsegmente wird durch die Startkonfiguration und durch die Endstellung der Antenne definiert. Während des Entfaltvorgangs bewirken die Verbindungsstäbe ein zusätzliches Drehen der Faltsegmente um eine Drehachse, die durch ein einem jeden Faltsegment zugeordnetes und am Zentralpanel angeordnetes einfaches Gelenk mit schräg im Raum stehender Achse oder durch ein Doppelgelenk gegeben ist. In der Endlage bzw. Endstellung sind die Faltsegmente und die Verbindungsstäbe gestreckt und zueinander fixiert.

Ein für die Ausgangs- bzw. Startkonfiguration benötigtes möglichst geringes Stauvolumen wird durch spezielle Formen der am Zentralpanel angeordneten Gelenke erzielt, welche die Faltsegmente im verstauten Zustand weit nach innen schwenken, so dass der Staudurchmesser nahezu dem Durchmesser des Zentralpanels entspricht.

Ausführungsbeispiele sind nachstehend beschrieben und durch Skizzen erläutert.

Es zeigen:
Fig. 1a, b einen Antennenreflektor mit gefalteten Segmenten,
Fig. 2a, b den Antennenreflektor mit teilweise entfalteten Segmenten gemäss Fig. 1a, b,
Fig. 3 den Antennenreflektor mit voll in die Endlage bzw. Endstellung entfalteten Segmenten und fixierten Verbindungsstäben gemäss Fig. 1a, b und Fig. 2a, b.

Der aus Fig. 1a ersichtliche Antennenreflektor 1 ist auf einer Halterung 2 angeordnet, welche um eine Achse a kippbar an einem in der Figur nicht näher dargestellten Träger (z. B. Shuttle) befestigt ist. Am sich verjüngenden Ende der Halterung 2 ist ein kreisförmig gestaltetes Zentralpanel 3 starr befestigt, an dessen Umfang gleichmässig verteilte Gelenke 4 angeordnet sind, welche einzelne Faltsegmente 5 an ihren Fußenden verbinden. Die Gelenke 4 können je nach Ausführung des Antennenreflektors 1 einfachgelenkig mit schrägen Achsen 10 oder doppelgelenkig 11, 12 ausgebildet sein (Fig. 2a). Am gegenüberliegenden Kopfende weisen die Faltsegmente 5 an ihren Ecken Gelenke 6 auf, an die Verbindungsstäbe 7 angelenkt sind, welche in am äusseren Ende eines jeden Faltsegments 5 angeordnete Gelenke 8 greifen und die Faltsegmente 5 miteinander verbinden. In der Grund- bzw. Ausgangsposition stehen die einzelnen Faltsegmente 5 zum Zentralpanel 3 senkrecht.

Aus Fig. 1b ist die in Fig. 1a erwähnte Senkrechtstellung der gefalteten Faltsegmente 5 zum Zentralpanel 3 sowie die daran angeordneten Gelenke 4, 6, 8 und daran angreifenden Verbindungsstäbe 7 in der Ansicht von oben ersichtlich.

Aus Fig. 2a, b ist der Antennenreflektor 1 mit teilweise entfalteten Faltsegmenten 5 aus einer Schrägsicht und in der Ansicht von oben ersichtlich. Nach Lösen einer in den Figuren nicht näher gezeigten Starthalterung entfalten sich die Faltsegmente 5 z. B. durch einen zentral angeordneten nicht näher gezeigten Federantrieb oder mittels eines oder mehrerer Steller (gleichfalls nicht näher dargestellt). Dabei wird davon ausgegangen, dass durch die Führungswirkung der äusseren Verbindungsstäbe 7 nicht alle Faltsegmente 5 einzeln angetrieben werden.

Während des Entfaltvorganges gewährleisten die am Zentralpanel 3 angeordneten Gelenke 4 ein definiertes und gleichzeitiges Schwenken und Drehen der Faltsegmente 5. Dabei wird das Drehen durch die am äusseren Ende der Faltsegmente 5 angelenkten Verbindungsstäbe 7 erzwungen, deren Position so getroffen ist, dass jeweils das Gelenk 8 in der Mitte des einen Faltsegments 5 das Gelenk 6 an der Ecke des nächsten Faltsegments 5 verbindet. Dadurch wird eine Verbindungskette erzielt, die in Kombination mit den Gelenken 4 die einzelnen Faltsegmente 5 am Zentralpanel 3 definiert führt und verbindet. Komplizierte Verriegelungen werden dadurch vermieden. Alternativ hierzu sind die Positionen der Gelenke 6 und 8 variabel. Beim Entfalten drehen die Faltsegmente 5 um die durch ein Doppelgelenk 4 gegebenen senkrecht zueinanderstehenden Achsen 11, 12, wobei diese so positioniert sind, dass bei gleichzeitigem Drehen (siehe Pfeilrichtung) der Faltsegmente 5 um die Achse 11 (Längsachse) ein radiales Entfalten um die Achse 12 möglich ist. Dabei wird die Drehung der Faltsegmente 5 durch die äusseren Verbindungsstäbe 7 erzwungen. Die Endstellung der entfalteten Faltsegmente 5 ist dann erreicht, wenn die Verbindungsstäbe 7 mit den Faltsegmenten 5 die aus Fig. 3 ersichtliche gestreckte Lage bilden und in dieser Stellung miteinander verriegelt sind.

Zur Erzielung einer hohen Konturgenauigkeit im entfalteten Zustand des Antennenreflektors 1 bzw. seiner Faltsegmente 5 sind an den Gelenken 4, welche die einzelnen Faltsegmente 5 mit dem Zentralpanel 3 verbinden, justierbare Anschläge 9 vorgesehen. Dadurch ist eine genaue Position der Faltsegmente 5 in Relation zum Zentralpanel 3 gewährleistet. Die Position in Umfangsrichtung, sowie die richtige Winkellage der einzelnen Faltsegmente 5 wird durch die Verbindungstäbe 7 erzielt, die diese in der Endstellung fixieren.

## Patentansprüche

Faltbarer konkav gekrümmter Antennenreflektor aus starren Segmenten mit einem Zentralpanel, an dem über Zweiachsgelenke die Segmente derartig angeordnet sind, daß im gefalteten Zustand des Reflektors die einzelnen Segmente senkrecht auf dem Zentralpanel und in der Draufsicht auf das Zentralpanel schräg von dessen Peripherie zu dessen Mitte ausgerichtet sind, wobei die äußeren Enden der Segmente gelenkig miteinander verbunden sind, dadurch gekennzeichnet, daß die gelenkige Verbindung der äußeren Enden benachbarter Segmente (5) über einen etwa in der Mitte des äußeren Endes des einen Segments (5) angreifenden Verbindungsstab (7) erfolgt, und daß ein zum Entfalten des Reflektors (1) dienender Antrieb derart auf die Zweiachsgelenke einwirkt, daß das Segment (5) radial nach außen geschwenkt wird.

2. Faltbarer konkav gekrümmter Antennenreflektor nach Anspruch 1, dadurch gekennzeichnet, daß die Segmente (5) in ihrer Endlage im entfalteten Zustand durch Anschläge oder Verriegelungen (9) am Zentralpanel (3) fixiert sind.

## Claims

1. Foldable concave curved antenna reflector formed from rigid segments, with a central panel on which the segmemts are arranged in such a way with bi-axial links that with the reflector in the folded condition the individual segments are aligned so that they are perpendicular on the central panel and when seen in plan view on the central panel they are aligned obliquely from its periphery to its centre, whereby the outer ends of the segments are connected to each other in an articulated manner, characterised in that, the articulated connection of the outer ends of adjacent segments (5) is effected by means of a connecting rod (7) which engages approximately in the centre of the outer end of one segment (5) and in that a drive used for unfolding the reflector (1) acts in such a way on the bi-axial link, that the segment (5) is swivelled radially outwards.

2. Foldable concave curved antenna reflector according to claim 1, characterised in that the segments (5) are fixed on the central panel (3) in their final position in the unfolded condition by means of stops or locking mechanisms (9).

## Revendications

1. Réflecteur d'antenne concave pliable constitué par des segments rigides avec un panneau central sur lequel les segments sont disposés par l'intermédiaire d'articulations biaxiales de telle façon que, à l'état plié du réflecteur, les différents segments sont orientés perpendiculairement par rapport au panneau central et, dans la vue de dessus du panneau central, en oblique de la périphérie de ce dernier vers son centre, les extrémités extérieures des segments étant articulées les unes avec les autres, caractérisé en ce que l'assemblage articulé des extrémités extérieures de segments voisins (5) est réalisé par l'intermédiaire d'une barre de raccordement (7) fixée à peu près au milieu de l'extrémité extérieure de l'un des segments (5), et qu'un mécanisme d'entraînement servant au déploiement du réflecteur (1) agit sur les articulations biaxiales de telle façon que le segment (5) pivote radialement vers l'extérieur.

2. Réflecteur d'antenne concave pliable selon la revendication 1, caractérisé en ce que, à l'état déployé, les segments (5) sont bloqués dans leur position de fin de course par des butées ou verrouillages (9) sur le panneau central (3).
